# EUROPÄISCHE PATENTSCHRIFT

(11) **EP 1 671 343 B1**
(45) Veröffentlichungstag und Bekanntmachung des Hinweises auf die Patenterteilung: **31.12.2008**
(21) Anmeldenummer: 04787055.5
(22) Anmeldetag: 29.09.2004
(51) Int. Cl.: H01H 71/14

(54) **Vakuum-Schaltgeräteantrieb**
Drive for a vacuum switch gear
Entraînement pour un commutateur à vide

(30) Priorität: 30.09.2003 DE 10345502
(43) Veröffentlichungstag der Anmeldung: 21.06.2006
(73) Patentinhaber: SIEMENS AKTIENGESELLSCHAFT, 80333 München (DE)
(72) Erfinder: HARTMANN, Werner, 91085 Weisendorf (DE)
(86) Internationale Anmeldenummer: PCT/EP2004/010902
(87) Internationale Veröffentlichungsnummer: WO 2005/034161

(56) Entgegenhaltungen:
- DE-B- 1 196 752
- DE-C- 607 795
- DE-C- 892 018

## Beschreibung

Die Erfindung bezieht sich auf einen Vakuum-Schaltgeräteantrieb, bei dem gespeicherte Energie in eine schnelle Schaltbewegung umgesetzt wird und ein Schaltorgan aktiviert.

Für bestimmte Einsatzzwecke wie beispielsweise das Verhindern von Störlichtbögen werden im Bereich von Mittelspannungsschaltgeräten Antriebe mit hoher Schaltgeschwindigkeit gefordert. Dabei soll eine Schalthandlung elektronisch ausgelöst und innerhalb weniger Millisekunden beendet sein, um die Störlichtbogenenergie zu begrenzen. Zu diesem Zweck werden Antriebsprinzipien mit hoher Antriebsleistung und -energie benötigt.

Im Allgemeinen werden bei Schaltgerätenfolgende Antriebsprinzipien, die jeweils spezifische Eigenheiten haben, eingesetzt:
- Federspeicherantrieb: Probleme können bei schneller Entklinkung und aufgrund von Materialermüdung durch Kriechen od. dgl. entstehen.
- Magnetischer Antrieb: Dieser Antrieb ist wegen hoher bewegter Massen der Antrieb relativ langsam.
- Elektromagnetischer Wirbelstromantrieb: Mit einem solchen Antrieb sind große Hübe schwierig zu erreichen.
- Explosionsantrieb: Ein wesentliches Problem ist hierbei die geringe Lebensdauer (typisch 1x bis max. ≈ 10x).

Insbesondere letztere Explosionsantriebe sind in unterschiedlicher Ausbildung bekannt. Beispielsweise beschreibt die DE 35 45 327 einen solchen Antrieb, der mit einem explosiven Gasgemisch arbeitet. Die DE 102 05 369 A1 und die DE 297 23 872 U1 beinhalten solche Schaltglieder, bei denen pyrotechnische Materialien zum Unterbrechen des Stromkreises verwendet werden. Ähnliche Antriebseinrichtungen sind aus der GB 2 016 210 A und der US 3 700 970 A bekannt, wobei bei derartigen Einrichtungen neben dem schnellen Öffnen der Kontakte gleichermaßen eine Beblasung des Lichtbogens mit einem Löschmedium erfolgt.

Weiterhin ist aus der DE 607 795 C ein öffnender Schalter bekannt, der sich in einem Gehäuse mit einem Antriebsmedium befindet, wobei durch eine Lichtbogenentladung das Antriebsmedium verdampft, die Energie für das Öffnen der Kontakte bereitstellt und gleichermaßen ein Löschgas bildet. Dabei ist das zu verdampfende Medium bzw. der daraus entstehende Dampf im Schaltbereich angeordnet, was bei Vakuumschaltgeräte aber nicht möglich ist.

Ausgehend vom vorstehend beschriebenen Sachverhalt ist es Aufgabe der Erfindung, einen verbesserten Vakuum-Schaltgeräteantrieb zu schaffen.

Die Aufgabe ist erfindungsgemäß durch die Merkmale des Patentanspruches 1 gelöst. Weiterbildungen sind in den Unteransprüchen angegeben.

Gemäß der Erfindung wird entgegen dem Stand der Technik kein Explosionsantrieb realisiert, bei dem über die Funkenentladung ein Löschgas erzeugt wird. Vielmehr ist ein auf der Basis der Funkenentladung, insbesondere einer Unterwasserfunkenentladung arbeitender Antrieb geschaffen, bei dem die elektrisch gespeicherte Energie zur Bewegung des Kontaktträgers für das Schaltorgan verwendet wird. Dies ist speziell bei einer Anordnung für einen Vakuumschalter der Fall, bei dem über den Träger das Schaltorgan mit dem beweglichen Kontakt zum feststehenden Kontakt bewegt wird und somit ein Schließen des Schalters erfolgt.

Bei der Erfindung ist ein geeignetes Antriebsmedium, beispielsweise Wasser, aber auch andere geeignete flüssige oder gasförmige Medien, sehr schnell - im Sub-Millisekundenbereich bis Millisekundenbereich - zu erhitzen und zu verdampfen und den dabei explosionsartig entstehenden Gasdruck zum Antrieb eines Schaltkontaktes zu verwenden. Die gesamte für die Schalthandlung notwendige Antriebsenergie wird dabei elektrisch zugeführt; dadurch ist diese Methode reversibel und, von Abnutzungserscheinungen abgesehen, nicht in der Zahl der Schalthandlungen eingeschränkt wie andere Methoden, bei denen Hauptentladekreises kann dieser Hilfszündimpuls auch direkt auf eine der Hauptelektroden gegeben und so auf eine Hilfselektrode verzichtet werden.

Vorteile der Erfindung sind insbesondere die Repetierfähigkeit bei vollständiger Rekondensation/Rekombination des Arbeitsmediums, eine erheblich größere Lebensdauer als bei einem Explosionsantrieb, Wegfall der Notwendigkeit des Auswechselns bzw. der Lagerung von Explosivkartuschen. Die Antriebsenergie kann u.U., je nach Ausgestaltung der Schaltstrecke und der Anforderung bezüglich der Ausschaltzeit, direkt dem 230 V-Netz entnommen werden, so dass keine Energiespeicherung notwendig ist.

Besonderer Vorteil der Erfindung ist weiterhin, dass die Auslösung vollständig elektronisch - d.h. ohne elektromechanisch bewegte Teile - erfolgt, so dass keine zusätzliche mechanische Auslöseverzögerung berücksichtigt werden muss. Der Schaltvorgang wird bei Spannungen von einigen 100 V und Spitzenströmen von einigen 100 A bis 1000 A im Bereich weniger Millisekunden Stromflussdauer von Halbleiterschaltelementen wie Thyristoren und IGBT's beherrscht, so dass keine alterungsempfindlichen Bauteile wie Schaltröhren oder elektromechanische Hilfsschalter benötigt werden.

Weitere Einzelheiten und Vorteile der Erfindung ergeben sich aus nachfolgender Figurenbeschreibung von Ausführungsbeispielen anhand der Zeichnung in Verbindung mit den Patentansprüchen. Es zeigen
- Figur 1: das Prinzip der Erfindung angewandt auf einen Vakuumschalter und
- Figur 2/3: einen mit einem Antrieb gemäß Figur 1 elektrohydraulisch betätigten Schnellschalter mit Schließfunktion, sowohl in geöffnetem als auch in geschlossenem Zustand.

In Figur 1 stellt 1 eine Vakuumschaltröhre dar, in der über einen Festkontaktbolzen ein Festkontakt starr angeordnet ist. Demgegenüber ist über einen axial verschiebbaren Kontaktbolzen ein Bewegkontakt angeordnet. Über einen Antrieb wird der Bewegkontakt von der dargestellten "Offen"-Position in die "Schließ"-Position gebracht.

Aus der Darstellung der Figur 1 ergibt sich der Vorteil des erfindungsgemäßen Antriebes gegenüber einem bekannten Explosivstoff-getriebenen Antrieb. Die Explosivstoff-gefüllte Sprengkapsel nach dem Stand der Technik wird hier ersetzt durch ein Druckgefäß 30, welches mit einem geeigneten Medium, insbesondere Wasser, gefüllt ist. Als Medien kommen Fluide, insbesondere Flüssigkeiten wie das bereits erwähnte Wasser, aber auch inerte Gase, wie z.B. Stickstoff oder Argon, in Frage. Das Fluid kann ionenleitende Zusätze enthalten.

Durch Zünden einer Funkenentladung in diesem fluiden Medium wird eine einer Explosionswelle ähnlichen Druckwelle erzeugt, welche den beweglichen Kontakt BK antreibt, im gezeigten Fall auf den Festkontakt zu. Damit wird eine entsprechende Schalthandlung und zwar im in Figur 1 gezeigten Fall ein Schließen des Kontaktsystems, durchgeführt, die nach Abkühlung/Rekondensation des verdampften Mediums reversibel ist und eine hohe mechanische Lebensdauer erreichen kann.

Die Bereitstellung der elektrischen Energie kann - wie anhand der Figur 1 gezeigt - beispielsweise über einen elektrischen Energiespeicher in Form eines Kondensators erfolgen, der im Bild gezeigte Schalter kann in Form eines IGBT oder Leistungs-MOSFETs oder auch als Thyristor mit Freilaufdiode ausgebildet sein. In einer besonders vorteilhaften Anordnung ist die elektrische Spitzenleistung so klein (einige 10 kW), dass sie in Form der zulässigen Kurzschlussbelastung direkt dem 230 V-Netz entnommen werden kann. Beispielsweise ist bei einer zu betätigenden Masse von 2 kg, einem geforderten Kontakthub von 15 mm und einer Schaltzeit von 5 ms nur eine Energie von ca. 120 VAs nötig, wobei bereits ein Wirkungsgrad der Umwandlung elektrischer in mechanische Energie von 30 % angenommen wird; die zugehörige elektrische Leistung von ca. 24 kW wird von modernen Halbleitern beherrscht und kann u.U. dem Netz direkt entnommen werden. Andernfalls wird bei einer Ladespannung des Energiespeichers von typ. 311 V (entsprechend der Amplitude des 230 V-Netzes, unter Annahme einer Vollwellenbrücken-Gleichrichtung) eine Speicherkapazität von 2,5 mF benötigt.

Bei Zündung des Schalters wird an der Funkenstrecke eine ausrechend hohe Spannung aufgebaut, dass es zu einem elektrischen Überschlag im Antriebsmedium kommt; im weiteren Verlauf wird dabei ausreichend viel Energie im Antriebsmedium deponiert, dass dieses gegebenenfalls verdampft und anschließend so hoch erhitzt wird, dass der dabei entstehende thermodynamische Druck zur Betätigung des Bewegkontaktes ausreicht.

Entsprechend dem Stand der Technik sind Mittel vorhanden, um entsprechend den Anforderungen den Bewegkontakt in seiner Endstellung gegebenenfalls zu verklinken bzw. wieder in seine Ausgangsstellung zurückzuführen. Dies kann z. B. durch mechanische Klinken oder aber auch über Permanentmagnete erfolgen.

Um einen unvermeidlichen Zündverzug bei der im beschriebenen Beispiel ausgenutzten Überspannungszündung der Funkenstrecke zu verringern und statistische Schwankungen zu beseitigen, ist es vorteilhaft, einen separaten Hilfszündkreis mit höherer Zündspannung zu verwenden. Der zusätzliche, energiearme Auslöseimpuls kann dabei über eine zusätzliche Triggerelektrode zunächst eine Teilentladungsstrecke zum Durchbruch bringen, welcher dann mit kurzem Zündverzug von nur wenigen Mikrosekunden die Hauptfunkenstrecke folgt.

Alternativ kann die spannungsseitige Elektrode des Hauptentladekreises für hohe Frequenzen induktiv vom Hauptentladekreis entkoppelt sein, so dass ein hochfrequenter Hochspannungs-Hilfsimpuls direkt an die Funkenelektrode gekoppelt werden kann und zu einem verzugsarmen Durchbruch der Funkenstrecke führt.

In den Figuren 2 und 3 ist der anhand Figur 1 vorstehend im Einzelnen beschriebene elektrohydraulische Antrieb pauschal mit 30 bezeichnet. Er wirkt auf den axial beweglichen Bolzen, wobei in an sich bekannter Weise ein mechanischer Ver/Entklinkungsmechanismus 40 vorhanden ist. Der Ver/Entklinkungsmechanismus 40 ist an einer ortsfest angeordneten Halteplatte 41 gegenüber einer Verklinkungsfeder 42 verschiebbar befestigt und wirkt über eine Klinke 43 auf den axial beweglichen Bolzen 20 mit Aufnahmeelement 24 für die Klinke 42. Es ist eine Öffnungsfeder 45 vorhanden, die in Figur 2 gespannt und in Figur 3 entspannt ist.

In Figur 2 ist der elektrohydraulisch angetriebene Bewegkontakt 21 in geschlossener, mechanisch verklinkter Stellung gezeigt. Dabei ist die entsprechend dem Stand der Technik vorhandene Öffnungsfeder 45 bereits gespannt. Die Energie zum Spannen der Öffnungsfeder 45 wird im gezeigten Ausführungsbeispiel vom elektrohydraulischen Antrieb 30, 31, 32 gemäß Figur 1 aufgebracht. Bei Betätigung des Entklinkungsmechanismus' 40 wird die Klinke 42 gelöst, die gespannte Öffnungsfeder 45 führt den Bewegkontakt 21 in den (geöffneten) Ausgangszustand zurück.

In Figur 3 ist der elektrohydraulisch angetriebene Bewegkontakt 21 in geöffneter, mechanisch entklinkter Stellung gezeigt, in der die Öffnungsfeder 45 entspannt ist.

Statt der anhand der Figuren 2 und 3 beschriebenen mechanischen Verklinkung können auch solche Ver/Entklinkungsmittel vorgesehen sein, die magnetisch arbeiten, wofür Elektromagnete geeignet sind.

## Patentansprüche

1. Vakuumschaltgeräteantrieb, bei dem gespeicherte Energie in eine schnelle Schaltbewegung zur Aktivierung eines Schaltorgans (20) für Kontakte (11, 21) im Schaltbereich eines Vakuumschaltgerätes umgesetzt wird und bei dem ein direkt oder indirekt aus einem fluiden Medium erzeugter Gasdruck zur Betätigung des Schaltorgans (20) dient, wobei der Gasdruck durch eine gesteuerte Energieumsetzung auf der Basis einer Funkenentladung im fluiden Medium gebildet wird und auf das Schaltorgan (20) einwirkt, wobei das fluide Medium räumlich von den Schaltkontakten (11, 21) getrennt angeordnet ist, so dass ein Eintreten des fluiden Mediums und/oder des durch die Entladung erzeugten Gasdruckes in den Schaltbereich mit den Schaltkontakten (11, 21) unterbunden wird.

2. Antrieb nach Anspruch 1, **dadurch gekennzeichnet, dass** das fluide Medium Wasser ist.

3. Antrieb nach Anspruch 2, **dadurch gekennzeichnet, dass** das fluide Medium ionenleitfähige Zusätze enthält.

4. Antrieb nach einem der vorhergehenden Ansprüche, mit einer innerhalb des Fluids angeordneten Funkenstrecke zur Energieumsetzung, **dadurch gekennzeichnet, dass** die Funkenstrecke (31, 32) während der Betriebszeit des Schaltgerätes (1) spannungslos ist und nur für den Auslösevorgang des Schaltorgans (21) kurzzeitig mit Spannung belastet wird.

5. Antrieb nach Anspruch 4, **dadurch gekennzeichnet, dass** Mittel (33, 34) zur Erzeugung eines Hochspannungsimpulses vorhanden sind und dass der Hochspannungsimpuls auf eine Hilfselektrode (32) der Funkenstrecke gegeben wird.

6. Antrieb nach Anspruch 5, **dadurch gekennzeichnet, dass** der Hochspannungsimpuls von einer Spannungsquelle (34) mit parallel geschaltetem Kondensator (33) erzeugt wird.

7. Antrieb nach Anspruch 5, **dadurch gekennzeichnet, dass** der Hilfselektrode (32) ein Schalter (35) zugeordnet ist.

8. Antrieb nach Anspruch 7, **dadurch gekennzeichnet, dass** der Schalter ein Halbleiterschalter, insb. IGBT, Leistungs-MOSFET oder Thyristor, ist.

9. Antrieb nach Anspruch 5, **dadurch gekennzeichnet, dass** Mittel zur induktiven Einkopplung des Hochspannungsimpulses vorhanden sind.

10. Antrieb nach einem der vorhergehenden Ansprüche, **dadurch gekennzeichnet, dass** Mittel (40 - 45) zum Ver-/Entklinken des axial beweglichen Bolzens (20) mit Bewegkontakt (21) vorhanden sind.

11. Antrieb nach Anspruch 10, **dadurch gekennzeichnet, dass** die Ver-/Entklinkungsmittel (40 - 45) mechanisch arbeiten.

12. Antrieb nach Anspruch 10, **dadurch gekennzeichnet, dass** die Ver-/Entklinkungsmittel (40 - 45) magnetisch arbeiten.

13. Antrieb nach Anspruch 10 oder 11, **dadurch gekennzeichnet, dass** die Energie zum Verklinken vom elektrohydraulischen Antrieb (30) aufgebracht wird.

## Claims

1. Vacuum switching-device drive in which stored energy is converted to a rapid switching movement for activation of a switching member (20) for contacts (11, 21) in the switching area of a vacuum switching device, and in which a gas pressure which is produced directly or indirectly from a fluid medium is used to operate the switching member (20), with the gas pressure being formed by controlled energy conversion on the basis of a spark discharge in the fluid medium and acting on the switching member (20), with the fluid medium being arranged spatially separately from the switching contacts (11, 21), so as to prevent entry of the fluid medium and/or of the gas pressure, which is produced by the discharge, into the switching area with the switching contacts (11, 21).

2. Drive according to Claim 1, **characterized in that** the fluid medium is water.

3. Drive according to Claim 2, **characterized in that** the fluid medium contains ion-conductive additives.

4. Drive according to one of the preceding claims, having a spark gap, which is arranged within the fluid, for energy conversion, **characterized in that** the spark gap (31, 32) is not live during operation of the switching device (1), and is loaded briefly with voltage only for the process of tripping the switching member (21).

5. Drive according to Claim 4, **characterized in that** means (33, 34) are provided for production of a high-voltage pulse, and **in that** the high-voltage pulse is passed to an auxiliary electrode (32) of the spark gap.

6. Drive according to Claim 5, **characterized in that** the high-voltage pulse is produced by a voltage source (34) with a parallel-connected capacitor (33).

7. Drive according to Claim 5, **characterized in that** the auxiliary electrode (32) has an associated switch (35).

8. Drive according to Claim 7, **characterized in that** the switch is a semiconductor switch, in particular an IGBT, power MOSFET or thyristor.

9. Drive according to Claim 5, **characterized in that** means are provided for inductive injection of the high-voltage pulse.

10. Drive according to one of the preceding claims, **characterized in that** means (40 - 45) are provided for latching/unlatching the axially moving bolt (20) with the moving contact (21).

11. Drive according to Claim 10, **characterized in that** the latching/unlatching means (40 - 45) operate mechanically.

12. Drive according to Claim 10, **characterized in that** the latching/unlatching means (40 - 45) operate magnetically.

13. Drive according to Claim 10 or 11, **characterized in that** the energy for latching is applied by the electrohydraulic drive (30).

## Revendications

1. Entraînement pour un commutateur à vide dans lequel de l'énergie emmagasinée est transformée en un mouvement de commutation rapide pour l'activation d'un organe ( 20 ) de commutation de contact ( 11, 21 ) dans la zone de commutation d'un commutateur à vide et dans lequel une pression gazeuse produite directement ou indirectement à partir d'un milieu fluide sert à actionner l'organe ( 20 ) de commutation, la pression gazeuse étant formée par une transformation d'énergie commandée sur la base d'une décharge à étincelles dans le milieu fluide et agissant sur l'organe ( 20 ) de commutation, le milieu fluide étant séparé dans l'espace des contacts ( 11, 21 ) de commutation de manière à interdire une entrée du milieu fluide et/ou une de la pression gazeuse produite par la décharge dans la zone de commutation ayant les contacts ( 11, 21 ) de commutation.

2. Entraînement suivant la revendication 1, **caractérisé en ce que** le milieu fluide est de l'eau.

3. Entraînement suivant la revendication 2, **caractérisé en ce que** le milieu fluide contient des additifs conducteurs d'ions.

4. Entraînement suivant l'une des revendications précédentes, comprenant un éclateur à étincelles disposé au sein du fluide pour la transformation de l'énergie **caractérisé en ce que** l'éclateur ( 31, 32 ) à étincelles est sans tension pendant la durée de fonctionnement de l'appareil ( 1 ) de commutation et n'est chargé en tension que brièvement pour l'opération de déclenchement de l'organe ( 21 ) de commutation.

5. Entraînement suivant la revendication 4, **caractérisé en ce qu'**il y a des moyens ( 33, 34 ) de production d'une impulsion de haute tension et **en ce que** l'impulsion de haute tension est appliquée à une électrode ( 32 ) auxiliaire de l'éclateur à étincelles.

6. Entraînement suivant la revendication 5, **caractérisé en ce que** l'impulsion de haute tension est produite par une source ( 34 ) de tension ayant un condensateur ( 33 ) monté en parallèle.

7. Entraînement suivant la revendication 5, **caractérisé en ce qu'**un interrupteur ( 35 ) est associé à l'électrode ( 32 ) auxiliaire.

8. Entraînement suivant la revendication 7, **caractérisé en ce qu'**un interrupteur est un interrupteur à semi-conducteur notamment un IGBT, un MOSFET de puissance ou un Thyristor.

9. Entraînement suivant la revendication 5, **caractérisé en ce qu'**il y a des moyens d'injection par induction de l'impulsion de haute tension.

10. entraînement suivant l'une des revendications précédentes, **caractérisé en ce qu'**il y a des moyens ( 40 - 45 ) d'encliquetage/désencliquetage de l'axe ( 20 ) mobile axialement du contact de l'axe ( 20 ) mobile axialement du contact ( 21 ) mobile.

11. Entraînement suivant la revendication 10, **caractérisé en ce que** les moyens ( 40 - 45 ) d'encliquetage/désencliquetage fonctionnent mécaniquement.

12. Entraînement suivant la revendication 10, **caractérisé en ce que** les moyens ( 40 - 45 ) d'encliquetage/désencliquetage fonctionnent mécaniquement.

13. Entraînement suivant la revendication 10 ou 11, **caractérisé en ce que** l'énergie est apportée pour l'encliquetage de l'entraînement ( 30 ) électrohydraulique.
